# EUROPÄISCHE PATENTSCHRIFT

(11) **EP 0 177 840 B1**
(45) Veröffentlichungstag und Bekanntmachung des Hinweises auf die Patenterteilung: **16.01.1991**
(21) Anmeldenummer: 85112182.2
(22) Anmeldetag: 25.09.1985
(51) Int. Cl.: A47L 9/00

(54) **Gehäuse für einen Handstaubsauger**
Housing for a hand vacuum cleaner
Corps pour un aspirateur de poussières à main

(30) Priorität: 01.10.1984 DE 8428850 U
(43) Veröffentlichungstag der Anmeldung: 16.04.1986
(73) Patentinhaber: Progress Elektrogeräte GmbH, 72608 Nürtingen (DE)
(72) Erfinder: Jacob, Gernot, D-7251 Weissach-Flacht (DE); Radom, Leon, D-7101 Ellhofen (DE)
(74) Vertreter: Patentanwälte Kirschner & Grosse

(56) Entgegenhaltungen:
- DE-A- 2 719 397
- DE-B- 1 628 702
- FR-A- 2 280 351
- US-A- 3 883 922

## Beschreibung

Die Erfindung betrifft ein Gehäuse für einen Handstaubsauger gemäß dem Oberbegriff des Anspruchs 1.

Der in dem an den Motorraum angrenzenden Bereich des Staubraumes angeordnete Handgriff dient bei einem derartigen Handstaubsauger dazu, daß der Staubsauger von der Bedienungsperson in eine bestimmte Position, insbesondere in eine angehobene Stellung, geführt werden kann, um beispielsweise Polstermöbel saugen zu können. Bei den herkömmlichen Handstaubsaugern ist dieser Handgriff beispielsweise als gesondertes Bauteil in eine in dem Staubraumdeckel ausgebildete Aussparung eingesetzt.

Durch einen derart in den Staubraumdeckel eingesetzten Handgriff wird nicht nur die Herstellung des Staubsaugergehäuses kompliziert und verteuert, sondern der als gesondertes Bauteil eingesetzte Handgriff kann sich im Laufe der Nutzungsdauer des Handstaubsaugers lockern, so daß der Staubsauger nicht mehr einwandfrei geführt werden kann. Darüberhinaus steht der als gesondertes Bauteil eingesetzte Handgriff dem Bestreben entgegen, einem Staubsaugergehäuse eine besonders glatte und einfache Form zu verleihen. Die FR-A-2280 351 offehbart ein Gehäuse für einen Handstaubsauger mit einem vorderen Staubraum mit einem verschwenkbar angeordnetem Staubraumdeckel und einem durch eine Zwischenwand von dem Staubraum getrennten hinteren Motorraum mit einem fest verbundenen Motorraumdeckel. In dem an dem Motorraum angrenzenden Bereich des Gehäuses ist eine Griffmulde ausgebildet, die teilweise von einem Handgriff überdeckt ist, der seinerseits einstückig mit dem Gehäuse ausgebildet ist. Während die beiden Deckel jeweils an unteren Gehäusebereichen angeordnet sind, sind die Griffmulde und der Handgriff seitlich bzw. oberhalb am Gehäuse ausgebildet. Der so vorstehende Griff ist somit ständig Angriffspunkt von Hebelkräften und widerspricht insbesondere der Forderung nach einer besonders glatten und einfachen Form.

Aufgabe der Erfindung ist es ein Gehäuse für einen Handstaubsauger der eingangs genannten Art derart zu verbessern, daß über die gesamte Nutzungsdauer des Staubsaugers die Möglichkeit seiner einwandfreien Führung durch die Bedienungsperson gewährleistet ist, wobei das Gehäuse gleichzeitig eine besonders glatte und einfache Form haben soll. Diese Aufgabe wird durch die kennzeichnenden Merkmale des Anspruches 1 gelöst.

Erfindungs gemäß ist der Handgriff an dem Motorraumdeckel angeformt. Dabei steht der Handgriff von dem Motorraumdeckel derart in Richtung des Staubdeckel ausgebildeten Griffmulde übergreift. Da der Motorraumdeckel vorzugsweise mit dem Bodenteil des Motorraumes fest verbunden ist, kann der Staubsauger an dem derart an dem Motorraumdeckel angeformten Handgriff sicher gehalten werden.

Mit Vorteil kann vorgesehen sein, daß an dem Motorraumdeckel ein vorspringender Steg angeformt ist, auf dem der Steg des Staubraumdeckels aufliegt. Dies hat den Vorteil, daß der Handgriff besonders robust ausgestaltet ist.

Dabei kann der Staubraumdeckel Einstecklaschen aufweisen. Es kann auch mit Vorteil vorgesehen sein, daß der Staubraumdekkel mit zwei seitlichen Scharnieren an der Zwischenwand des Gehäuses oder des Motorraumdeckels angelenkt ist. Damit wird in dem Fall, daß der Handgriff oder ein zweiter Steg an dem Motorraumdeckel angeformt ist, der muldenartige Deckelboden des Staubraumdeckels um das vorstehende Griffende herumgeschwenkt. Im Betriebszustand des Staubsaugers kann der Handgriff dabei durch Einführen der Finger in die Mulde bequem untergriffen werden. Die Scharniere können als Einheit mit dem Staubraumdeckel ausgebildet sein.

Es kann auch mit Vorteil vorgesehen sein, daß der Staubraumdeckel einstückig mit dem Motorraumdeckel ausgebildet und über ein Filmscharnier mit diesem verbunden ist. In diesem Falle entfällt das Anlenken des Staubraumdeckels an der Zwischenwand, wodurch das Staubsaugergehäuse eine besonders einfache Gestaltung erhält.

Weitere, Vorteile und Einzelheiten der Erfindung ergeben sich aus der nachfolgenden Beschreibung einiger bevorzugter Ausführungsformen sowie anhand der Zeichnung. Dabei zeigen:

Fig. 1 einen Längsschnitt durch eine erste Ausführungform des erfindungsgemäßen Staubsaugergehäuses;

Fig. 2 eine Draufsicht auf die Ausführungsform gemäß Fig. 1;

Das in den Fig. 1 und 2 dargestellte Gehäuse für einen Handstaubsauger hat einen vorderen Staubraum 1 und einen hinteren Motorraum 2, die durch eine Zwischenwand 3 voneinander getrennt sind. Ein Stanbraumdeckel 4 ist mit zwei seitlichen Scharnieren 5 an der Zwischenwand 3 angelenkt und in Richtung des Pfeils in Fig. 1 verschwenkbar. Ein Motorraumdeckel 6 ist mit dem Bodenteil des Motorraumes 2 fest verschraubt.

In dem an den Motorraum 2 angrenzenden Bereich ist in dem Staubraumdeckel 4 eine Griffmulde 7 ausgebildet. Diese Griffmulde wird von einem Handgriff 8 teilweise überdeckt, der an dem Motorraumdeckel 6 angeformt ist. Im Betriebszustand des Staubsaugers kann dieser Handgriff 8 durch Einführung der Finger der Bedienungsperson in die Griffmulde 7 bequem untergriffen werden, so daß der Staubsauger beispielsweise zum Saugen von Polstermöbeln in eine entsprechende Position angehoben werden kann.

## Patentansprüche

1. Gehäuse für einen Handstaubsauger mit einem vorderen Staubraum mit einem verschwenkbar angeordneten Staubraumdeckel und einem durch eine Zwischenwand von dem Staubraum getrennten hinteren Motorraum mit einem fest verbundenen Motorraumdeckel, wobei in den an dem Motorraum angrenzenden Bereich des Staubraumdeckels eine Griffmulde ausgebildet ist, die teilweise von einem Handgriff überdeckt ist, **dadurch gekennzeichnet**, daß der Handgriff (8) einstückig unmittelbar an dem Motorraumdeckel (6) angeformt ist.

2. Gehäuse nach Anspruch 1, **dadurch gekennzeichnet**, daß an dem Motorraumdeckel (6) ein vorspringender Steg (11) angeformt ist, auf dem ein Steg (10) des Staubraumdeckels (4) aufliegt.

3. Gehäuse nach einem der Ansprüche 1 oder 2, **dadurch gekennzeichnet**, daß der Staubraumdeckel (4) Einstecklaschen aufweist.

4. Gehäuse nach einem der Ansprüche 1 bis 3, **dadurch gekennzeichnet**, daß der Staubraumdeckel (4) mit zwei seitlichen Scharnieren (5) an der Zwischenwand (3) des Gehäuses oder des Motorraumdeckels (6) angelenkt ist und im geschlossenen Zustand in das Bodenteil des Staubraumes (1) einrastet.

5. Gehäuse nach Anspruch 4, **dadurch gekennzeichnet**, daß die Scharniere (5) als Einheit mit dem Staubraumdeckel (4) ausgebildet sind.

6. Gehäuse nach Anspruch 1, dadurch gekennzeichnet, daß der Staubraumdeckel (4) einstückig mit dem Motorraumdeckel (6) ausgebildet und über ein Filmscharnier mit diesem verbunden ist.

## Claims

1. A housing for a hand vacuum cleaner having a front dust chamber provided with a swingably arranged dust chamber cover and a rear motor chamber provided with a tightly connected motor chamber cover and being separated from the dust chamber by a baffle, a handle hollow designed in the area of the dust chamber cover adjacent to the motor chamber, and a handhold partially covering said handle hollow, **characterized** in that the handhold (8) is arranged immediately at the motor chamber cover (6) in one piece therewith.

2. A housing according to claim 1, **characterized** in that on the motor chamber cover (6) there is arranged a projecting cross-piece (11) supporting a cross-piece (10) of the dust chamber cover (4).

3. A housing according to any of claims 1 or 2, **characterized** in that the dust chamber cover (4) comprises inserting tongues.

4. A housing according to any of claims 1 to 3, **characterized** in that the dust chamber cover (4) is articulated to the baffle (3) of the housing or of the motor chamber cover (6) by two lateral hinges (5) and, in the closed state, snaps into the bottom portion of the dust chamber (1).

5. A housing according to claim 4, **characterized** in that the hinges (5) are made in one piece with the dust chamber cover (4).

6. A housing according to claim 4, **characterized** in that the dust chamber cover (4) is made in one piece with the motor chamber cover (6) and is linked therewith by a film hinge.

## Revendications

1. Carter pour un aspirateur à poussière à main comportant une enceinte à poussière avant munie d'un couvercle d'enceinte à poussière disposé de manière à pouvoir pivoter et une enceinte moteur arrière, séparée de l'enceinte à poussière au moyen d'une paroi intermédiaire, munie d'un couvercle d'enceinte moteur relié fermement ; une cavité de prise, partiellement recouverte par une poignée, étant réalisée dans la zone du couvercle d'enceinte à poussière qui est adjacente à l'enceinte moteur, caractérisé en ce que la poignée **(8)** est formée d'une seule pièce, directement sur le couvercle d'enceinte moteur **(6)**.

2. Carter selon la revendication 1, caractérisé en ce qu'une nervure **(11)** en saillie, sur laquelle repose une nervure **(10)** du couvercle d'enceinte à poussière **(4)**, est formée sur le couvercle d'enceinte moteur **(6)**.

3. Carter selon la revendication 1 ou 2, caractérisé en ce que le couvercle d'enceinte à poussière **(4)** comporte des attaches d'enfichage.

4. Carter selon l'une des revendications 1 à 3, caractérisé en ce que le couvercle d'enceinte à poussière **(4)** est articulé, à l'aide de deux charnières **(5)**, sur la paroi intermédiaire **(3)** du carter ou du couvercle d'enceinte moteur **(6)** et s'encliquète, à l'état fermé, dans la partie de fond **(1)** de l'enceinte à poussière.

5. Carter selon la revendication 4, caractérisé en ce que les charnières **(5)** sont réalisées en constituant un ensemble avec le couvercle d'enceinte à poussière **(4)**.

6 Carter selon la revendication 1, caractérisé en ce que le couvercle d'enceinte à poussière **(4)** est réalisé d'une seule pièce avec le couvercle d'enceinte moteur **(6)** et est relié à celui-ci par l'intermédiaire d'une charnière-film.
